# FASCICULE DE BREVET EUROPEEN

(11) **EP 0 403 002 B1**
(45) Date de publication et mention de la délivrance du brevet: **12.01.1994**
(21) Numéro de dépôt: 90201486.9
(22) Date de dépôt: 09.06.1990
(51) Int. Cl.: B05C 19/02, B05D 1/24

(54) **Procédé de poudrage électrostatique en vue de revêtir un objet de particules pulvérulentes ou granuleuses, et dispositif pour la mise en oeuvre de ce procédé**
Verfahren zur elektrostatischen Pulverbeschichtung eines Gegenstandes mit pulverförmigen oder körnigen Partikeln und Vorrichtung zur Durchführung dieses Verfahrens
Method for electrostatic powder coating for coating an object with powdery or granular particles and device for implementing this method

(30) Priorité: 16.06.1989 FR 8908160
(43) Date de publication de la demande: 19.12.1990
(73) Titulaire: TREMPLIN, Société anonyme, F-32000 Auch (FR)
(72) Inventeur: Houssaye, Jean-Luc, F-32000 Auch (FR)
(74) Mandataire: Barre, Philippe

(56) Documents cités:
- DE-A- 1 427 641
- DE-A- 2 036 279
- DE-A- 2 145 039
- DE-B- 1 282 520

## Description

La présente invention a pour objet un procédé de poudrage électrostatique destiné à revêtir un objet de particules pulvérulentes ou granuleuses, du type consistant à diriger ces particules au moyen d'un champ électrostatique, vers un élément récepteur constitué par l'objet à revêtir. Cette invention s'étend à un dispositif pour la mise en oeuvre de ce procédé.

Le revêtement d'objets par poudrage électrostatique est un procédé qui a connu un grand essor ces dernières années, notamment dans la peinture industrielle. Cet essor est dû aux avantages de ce procédé notamment quant à l'amélioration de la finition apportée et la diminution des prix de revient réalisée par rapport aux procédés de revêtement connus.

La technique consiste à disposer une couche homogène de matériau pulvérulent sur un support isolant placé en regard de l'objet à revêtir, à fluidiser les particules soit mécaniquement soit électriquement, notamment au moyen d'un champ pulsatoire, de façon à obtenir un tourbillonnement uniforme et intense, et à créer un champ électrostatique entre le support et l'objet de façon que les particules suivent les lignes de force de ce champ et viennent se déposer sur l'objet récepteur. De telles techniques, notamment décrites dans les brevets FR 2.146.886, FR 2.263.825 et DE 2.036.279, sont très fiables lorsque l'objet récepteur est strictement constitué de surfaces planes. Dans ce cas, en effet, et tel que décrit dans le brevet DE 2.036.279, il suffit d'engendrer des lignes de force d'entraînement des particules adaptées pour diriger ces dernières vers la surface plane de l'objet. Par contre, lorsque cet objet présente des portions de surfaces accidentées (concaves, convexes...), il s'est avéré qu'il était très difficile, voire impossible, d'obtenir un dépôt de particules d'épaisseur uniforme sur la totalité de la surface, ce qui représente une limite importante à l'emploi de telles techniques.

La présente invention vise à pallier cet inconvénient et a pour objectif de fournir un procédé de poudrage électrostatique perfectionné permettant de revêtir de façon uniforme des objets de forme quelconque présentant des surfaces non planes.

A cet effet, l'invention concerne un procédé de poudrage électrostatique destiné à revêtir de particules pulvérulentes ou granuleuses un objet présentant des portions de surfaces planes et des portions de surfaces non planes, ledit procédé consistant à disposer une couche de particules sur un support isolant placé en regard de l'objet, à fluidiser cette couche de particules et à créer un champ électrostatique entre le support et l'objet.

Selon l'invention, ce procédé se caractérise en ce que :
- l'on soumet les particules à l'action d'un champ électrostatique engendrant des lignes de force d'entraînement desdites particules adaptées pour les diriger vers les surfaces planes de l'objet,
- et l'on modifie la trajectoire des particules au moyen d'au moins un jet de fluide orienté de façon à diriger lesdites particules vers les surfaces non planes de l'objet.

L'invention consiste donc à combiner l'action d'un champ électrostatique dont les lignes de force dirigent les particules vers les surfaces planes de l'objet, avec un jet de fluide permettant de dévier ces particules de leur trajectoire et ainsi de les diriger vers les portions de surfaces non planes de l'objet. Cette combinaison permet donc de balayer uniformément la surface à traiter et de déposer une couche uniforme de revêtement sur cette surface. La direction du jet de fluide par rapport à la surface à recouvrir peut en outre être modifiée dans une large plage d'inclinaison selon la forme et les dimensions de cette surface, autorisant ainsi le traitement d'objets de formes très diverses.

Selon un mode de mise en oeuvre préférentiel :
- l'on soumet, dans un premier temps, les particules à l'action du champ électrostatique, pendant un laps de temps adapté pour revêtir uniformément les surfaces planes de l'objet,
- l'on délivre, dans un deuxième temps, le jet de fluide, tout en maintenant en action le champ électrostatique, de façon à dévier les particules vers les surfaces non planes et revêtir uniformément ces dernières,
- et l'on interrompt l'action du champ électrostatique et du jet de fluide.

En outre, on soumet préférentiellement les particules à l'action du champ électrostatique pendant un laps de temps sensiblement compris entre 5 et 10 secondes, puis à l'action combinée du champ et du jet de fluide pendant un laps de temps compris sensiblement entre 1 et 5 secondes.

Par ailleurs, selon une autre caractéristique de l'invention, le fluide utilisé est préférentiellement de l'air comprimé à une pression sensiblement comprise entre 4 et 7 bars, que l'on délivre avec un débit sensiblement compris entre 0,1 et 0,6 m³/mn, et à une distance sensiblement comprise entre 10 et 20 centimètres de l'objet.

L'invention s'étend à un dispositif de poudrage électrostatique pour l'application sur un objet comportant des portions de surfaces planes et des portions de surfaces non planes, d'un revêtement de particules pulvérulentes ou granuleuses, du type comprenant un support isolant des particules, des moyens adaptés pour fluidiser les particules disposées sur le support, et des moyens générateurs d'un champ électrostatique adaptés pour accélérer les particules fluidisées et les transporter vers l'objet selon des trajectoires prédéterminées.

Ce dispositif se caractérise en ce qu'il comprend des moyens d'amenée d'un fluide dotés d'au moins une sortie de fluide disposée entre l'objet et le support, à proximité dudit support, et adaptés pour délivrer ledit fluide selon une direction où il modifie les trajectoires des particules.

D'autres caractéristiques, buts et avantages de l'invention ressortiront de la description détaillée qui suit en référence aux dessins annexés qui en représentent à titre d'exemple non limitatif un mode de réalisation préférentiel. Sur ces dessins qui font partie intégrante de la présente description :
- la figure 1 est une coupe transversale par un plan vertical A d'un dispositif conforme à l'invention,
- la figure 2 en est une coupe longitudinale par un plan horizontal B,
- la figure 3 en est une coupe longitudinale par un plan horizontal C,
- la figure 4 est une vue de détail, à échelle agrandie, illustrant la mise en place de ce dispositif à l'intérieur d'une matrice de moule.

Le dispositif représenté aux figures 1 à 3 est un dispositif de poudrage électrostatique adapté pour recouvrir des objets de particules pulvérulentes. Ce dispositif est plus particulièrement destiné à une application de peinture en poudre sur une face d'un "guéridon". (Par guéridon, on entend définir un objet dont la surface à traiter est une surface plane circulaire dotée sur sa périphérie d'une gorge de forme concave délimitée, d'une part, par cette surface plane et, d'autre part, par un retour cylindrique perpendiculaire à ladite surface).

Ce dispositif comporte, en premier lieu, deux boîtes cylindriques en un matériau plastique tel que du PVC, emboîtées l'une dans l'autre : une boîte intérieure 2 de diamètre correspondant à celui de la matrice du moule, et une boîte extérieure 1, destinée à isoler la boîte intérieure 2 et de dimensions adaptées pour ménager un espace interstitiel entre les parois périphériques et de fond desdites boîtes. Des cales 3 sont en outre disposées dans cet espace interstitiel afin d'assurer le positionnement et le maintien de la boîte intérieure 2 dans la boîte extérieure 1.

Le dispositif comporte en outre deux réseaux d'électrodes disposés respectivement à l'intérieur de la boîte intérieure 2 et dans l'espace interstitiel séparant les parois de fond des boîtes intérieure 2 et extérieure 1.

Le premier réseau, disposé dans le fond de la boîte intérieure 2, est constitué d'un assemblage de ressorts de compression 4 enroulés sous la forme d'une spirale de façon que l'entraxe entre deux spires soit de l'ordre de 3,5 centimètres.

Ces ressorts 4 sont portés par des fils 5, disposés radialement dans le fond de la boîte intérieure 2 et dont les extrémités sont fixées sur un anneau métallique 6 reposant sur la paroi de fond de cette boîte. Ces fils 5 et cet anneau 6 sont en outre agencés de façon à maintenir les ressorts 4 à environ 1 centimètre au-dessus de cette paroi de fond.

Le deuxième réseau d'électrodes est constitué de dix lames de cuivre 7 de 30 millimètres de large soudées les unes aux autres de façon à former un maillage orthogonal. Ces lames 7 sont recouvertes d'une feuille d'aluminium destinée à obtenir une bonne répartition des charges électrostatiques et sont fixées sous la paroi de fond de la boîte intérieure 2.

De façon classique, une des extrémités de la spirale de ressorts 4 et une des lames de cuivre 7 sont reliées à une source de tension (non représentée) de façon à former un vibreur électrostatique de type connu en soi décrit notamment dans les brevets français n° 2.263.825 et 2.146.886.

Le dispositif comprend par ailleurs un système d'amenée d'air comprimée. Ce système se compose, en premier lieu, d'un raccord-équerre de piquage cylindrique 8 disposé sur la paroi de fond de la boîte intérieure 2, au centre de cette dernière. Sur l'entrée de ce raccord-équerre 8 est raccordé un tuyau 9 d'amenée d'air comprimé d'un diamètre interne de 4 mm.

Ce tuyau 9 est introduit dans la boîte intérieure 2 au travers de deux orifices ménagés en regard dans les parois périphériques de cette boîte intérieure et de la boîte extérieure 1, et est disposé de façon à s'étendre radialement sur la paroi de fond de ladite boîte intérieure. Son extrémité externe est raccordée en amont à un tuyau de piquage (non représenté) d'air comprimé délivré par un réseau d'alimentation. Ce tuyau de piquage présente un diamètre interne de 10 millimètres supérieur à celui du tuyau 9, en vue de pallier les éventuelles fluctuations de débit d'air comprimé.

Le système d'amenée d'air comprimé comprend enfin un embout plastique 10 monté sur la branche de sortie verticale du raccord-équerre 9. Cet embout 10, de même diamètre interne que celui du raccord-équerre 9, présente en outre une longueur adaptée pour que la sortie d'air comprimé se trouve à une distance comprise entre 0,5 cm et 10 cm de la paroi de fond de la boîte intérieure 2.

Le dispositif comprend enfin un masque agencé sur la double boîte et destiné à éviter le dépôt de matière pulvérulente sur une hauteur de 20 centimètres de la surface du retour du guéridon.

Tel que représenté à la figure 4, ce masque est constitué d'une couronne 11 de même diamètre que celui de la matrice 13 du moule, adapté pour venir se plaquer intérieurement contre le retour de cette matrice. Cette couronne 11, en matière plastique renforcée à 30 % de fibres de verre est vissée sur un support 12 en contreplaqué, lui-même solidarisé à la boîte extérieure 1. Dans la position où ce masque est inséré à l'intérieur de la matrice 13 du moule, la distance entre la surface à traiter et le réseau de ressorts 4 est de l'ordre de 235 mm.

Un tel dispositif est adapté pour être associé, de façon classique, à un ensemble support géré par un automate programmable et adapté pour ajuster automatiquement ce dispositif dans le moule. Les séquences de déplacement d'un tel support sont les suivantes :
- déplacement linéaire horizontal d'avance d'une position parking vers une position où le dispositif se trouve à l'aplomb du moule,
- déplacement linéaire ascendant jusqu'à la position où le masque se trouve inséré dans le moule,
- déplacement linéaire descendant de désengagement du masque,
- déplacement linéaire horizontal de recul vers la position parking.

L'automate programmable est en outre adapté conventionnellement pour gérer le fonctionnement du vibreur électrostatique et du système d'amenée d'air comprimé, selon le processus décrit ci-après.

Lors de ce processus, la paroi de fond de la boîte intérieure 2 se trouve uniformément recouverte de poudre sur une épaisseur adaptée pour que cette poudre affleure au maximum le bas des ressorts 4. En outre, la matrice 13 du moule se trouve reliée à la terre.

Le processus de transfert de la poudre se fait en deux étapes.

Dans un premier temps, et de façon connue en soi, la poudre est soumise au système de poudrage électrostatique. La couche de poudre reposant sur la paroi de fond de la boîte intérieure 2 est fluidisée en appliquant une tension alternative entre les deux réseaux d'électrodes 4 et 7 qui forment alors un vibreur électrostatique. Ce vibreur inverse continuellement la polarité de la poudre qui se trouve ainsi chargée. De même, le fond de la boîte intérieure 2 est également soumis à l'inversion de polarité.

Ces deux actions, notamment grâce à la disposition en spirale du réseau de ressorts 4, provoquent un tourbillonnement uniforme et intense de la poudre.

En outre, le réseau d'électrodes 4 est mis sous haute tension réglable, d'une valeur de 48 KV et entre ce réseau et la matrice 13 du moule, mise à la masse, se forme un champ électrostatique. Les particules chargées suivent les lignes de force de ce champ électrostatique et viennent se déposer sur les surfaces planes de la matrice 13. Par contre, la gorge de cette matrice 13 ne reçoit que très peu de poudre pendant cette opération.

La deuxième étape consiste donc à transférer la poudre toujours chargée, les électrodes étant maintenues sous tension, sur les surfaces non planes de la matrice 13, c'est-à-dire dans la gorge de celle-ci. Ce résultat est obtenu en actionnant le système d'amenée d'air comprimé adapté pour délivrer de l'air comprimé sous une pression de 4,5 bars. Ce jet d'air comprimé a pour effet de vaincre les lignes de force du champ électrostatique et de dévier la poudre vers la gorge de la matrice.

Le jet d'air est en outre mis en action 8 secondes après la mise sous tension des réseaux d'électrodes, et pendant une durée de 2 secondes. L'actionnement du système de poudrage électrostatique et du système d'amenée d'air est ensuite interrompu.

Un tel processus permet d'obtenir une répartition parfaite de la poudre sur les différentes surfaces de la matrice, l'épaisseur de poudre déposée étant uniforme et de 0,25 mm ± 0,1 mm.

## Revendications

1. Procédé de poudrage électrostatique destiné à revêtir de particules pulvérulentes ou granuleuses un objet (13) présentant des portions de surfaces planes et des portions de surfaces non planes, ce procédé consistant à disposer une couche de particules sur un support isolant (2) placé en regard de l'objet, à fluidiser cette couche de particules et à les soumettre à l'action d'un champ électrostatique engendrant des lignes de force d'entraînement desdites particules adaptées pour les diriger vers les surfaces planes de l'objet (13), ledit procédé étant caractérisé en ce que l'on modifie la trajectoire des particules au moyen d'au moins un jet de fluide orienté de façon à diriger lesdites particules vers les surfaces non planes de l'objet (13).

2. Procédé selon la revendication 1, caractérisé en ce que :
- l'on soumet, dans un premier temps, les particules à l'action du champ électrostatique, pendant un laps de temps adapté pour revêtir uniformément les surfaces planes de l'objet (13),
- l'on délivre, dans un deuxième temps, le jet de fluide, tout en maintenant en action le champ électrostatique, de façon à dévier les particules vers les surfaces non planes et revêtir uniformément ces dernières,
- et l'on interrompt l'action du champ électrostatique et du jet de fluide.

3. Procédé selon la revendication 2, caractérisé en ce que l'on soumet les particules à l'action du champ électrostatique pendant un laps de temps sensiblement compris entre 5 et 10 secondes, puis à l'action combinée du champ et du jet de fluide pendant un laps de temps compris sensiblement entre 1 et 5 secondes.

4. Procédé selon l'une des revendications 1, 2 ou 3, caractérisé en ce que l'on modifie la trajectoire des particules au moyen d'un jet d'air comprimé.

5. Procédé selon la revendication 4, caractérisé en ce que l'on utilise de l'air comprimé à une pression sensiblement comprise entre 4 et 7 bars, que l'on délivre avec un débit sensiblement compris entre 0,1 et 0,6 m³/mn, et à une distance sensiblement comprise entre 10 et 20 centimètres de l'objet (13).

6. Procédé selon l'une des revendications précédentes, caractérisé en ce que l'on oriente le jet de fluide orthogonalement à la surface plane de l'objet (13).

7. Dispositif de poudrage électrostatique de mise en oeuvre d'un procédé conforme à l'une des revendications 1 à 6 pour l'application sur un objet (13) comportant des portions de surfaces planes et des portions de surfaces non planes, d'un revêtement de particules pulvérulentes ou granuleuses, du type comprenant un support isolant (2) des particules, des moyens adaptés pour fluidiser les particules disposées sur le support, et des moyens (4, 7) générateurs d'un champ électrostatique adaptés pour accélérer les particules fluidisées et les transporter vers l'objet selon des trajectoires prédéterminées, ledit dispositif étant caractérisé en ce qu'il comprend des moyens (8, 9, 10) d'amenée d'un fluide dotés d'au moins une sortie de fluide (10) disposée entre l'objet (13) et le support (2), à proximité dudit support, et adaptés pour délivrer ledit fluide selon une direction où il modifie les trajectoires des particules.

8. Dispositif selon la revendication 7, caractérisé en ce que chaque sortie de fluide (10) est disposée à une distance sensiblement comprise entre 10 et 20 centimètres de l'objet (13), et une distance sensiblement comprise entre 1 et 10 centimètres du support (2).

9. Dispositif selon l'une des revendications 7 ou 8, caractérisé en ce que les moyens d'amenée de fluide sont constitués de moyens d'amenée d'air comprimé (8, 9, 10).

10. Dispositif selon l'une des revendications 7, 8 ou 9, dans lequel les moyens générateurs du champ électrostatique comprennent une électrode reliée à la terre constituée par l'objet (13), une électrode (4) et une contre-électrode (7) disposées respectivement de part et d'autre du support isolant (2) par rapport à l'objet (13) et une source de tension reliée auxdites électrode (4) et contre-électrode (7), ledit dispositif étant caractérisé en ce que l'électrode (4) disposée entre le support (2) et l'objet (13) est constituée d'un assemblage de ressorts enroulés en spirale.

11. Dispositif selon l'une des revendications 7 à 10 pour l'application d'un revêtement sur une surface circulaire dotée de portions de surfaces non planes sur sa périphérie, caractérisé en ce que les moyens d'amenée de fluide (8, 9, 10) comprennent une sortie de fluide (10) disposée à l'aplomb du centre de cette surface et agencée pour délivrer le fluide selon une direction orthogonale à ladite surface.

12. Dispositif selon la revendication 11, caractérisé en ce qu'il comprend :
- une boîte (2), dite intérieure, de forme cylindrique de diamètre conjugué de celui de la surface circulaire de l'objet (13), ladite boîte étant réalisée en un matériau isolant et comportant une paroi de fond pour le support de la couche de particules,
- une boîte (1), dite extérieure, d'isolation de la boîte intérieure (2), de diamètre supérieur à celui de ladite boîte intérieure adapté pour loger cette dernière en ménageant un espace interstitiel entre lesdites boîtes,
- une contre-électrode (7) constituée d'une pluralité de lames agencées selon un maillage orthogonal dans l'espace interstitiel ménagé entre les parois de fond des boîtes intérieure (2) et extérieure (1).

## Patentansprüche

1. Verfahren zur elektrostatischen Pulverbeschichtung mit pulverförmigen oder körnigen Partikeln eines Gegenstands (13) mit Bereichen ebener Oberflächen und Bereichen nicht ebener Oberflächen, wobei dieses Verfahren darin besteht, daß eine Lage von Partikeln auf einer dem Gegenstand gegenüber befindlichen isolierenden Unterlage (2) abgesetzt wird, diese Schicht von Partikeln fluidisiert und der Wirkung eines elektrostatischen Feldes ausgesetzt wird, das Kraftlinien zur Mitnahme der besagten Partikeln erzeugt, die so beschaffen sind, daß sie diese Partikeln auf die ebenen Oberflächen des Gegenstands (13) richten, wobei das besagte Verfahren dadurch gekennzeichnet ist, daß man die Bahn der Partikeln mit Hilfe mindestens eines Fluidstrahls modifiziert, der so gerichtet ist, daß er die besagten Partikeln auf die nicht ebenen Oberflächen des Gegenstands (13) hinsteuert.

2. Verfahren nach Anspruch 1, dadurch gekennzeichnet,
- daß man in einer ersten Stufe die Partikeln der Wirkung des elektrostatischen Feldes aussetzt, und zwar während einer Zeitspanne, die so beschaffen ist, daß die ebenen Oberflächen des Gegenstands (13) gleichmäßig beschichtet werden,
- daß man in einer zweiten Stufe unter Aufrechterhaltung der Wirkung des elektrostatischen Feldes den Fluidstrahl so abgibt, daß die Partikeln auf die nicht ebenen Oberflächen abgelenkt und die letzteren gleichmäßig beschichtet werden,
- und daß man die Wirkung des elektrostatischen Feldes und des Fluidstrahls unterbricht.

3. Verfahren nach Anspruch 2, dadurch gekennzeichnet, daß man während einer Zeitspanne von im wesentlichen zwischen 5 und 10 Sekunden die Partikeln der Wirkung des elektrostatischen Feldes und dann während einer Zeitspanne von im wesentlichen zwischen 1 und 5 Sekunden der gemeinsamen Wirkung des Feldes und des Fluidstrahls aussetzt.

4. Verfahren nach einem der Ansprüche 1, 2 oder 3, dadurch gekennzeichnet, daß man die Bahn der Partikeln mit Hilfe eines Druckluftstrahls modifiziert.

5. Verfahren nach Anspruch 4, dadurch gekennzeichnet, daß man die Druckluft bei einem Druck von im wesentlichen zwischen 4 und 7 bar verwendet, und daß man sie in einer Menge von im wesentlichen zwischen 0,1 und 0,6 m³/min und in einem Abstand von Gegenstand (13) zuführt, der im wesentlichen zwischen 10 und 20 cm beträgt.

6. Verfahren nach einem der vorstehenden Ansprüche, dadurch gekennzeichnet, daß man den Fluidstrahl senkrecht zu der ebenen Oberfläche des Gegenstands (13) richtet.

7. Vorrichtung zur elektrostatischen Pulverbeschichtung zwecks Durchführung eines Verfahrens nach einem der Ansprüche 1 bis 6 für das Auftragen eines Überzugs von pulverförmigen oder körnigen Partikeln auf einen Gegenstand (13) mit Bereichen ebener Oberflächen und Bereichen nicht ebener Oberflächen, und zwar der Art mit einer isolierenden Partikelunterlage (2), zum Fluidisieren der auf der Unterlage abgesetzten Partikeln geeigneten Mitteln und Mitteln (4, 7) zur Erzeugung eines elektrostatischen Feldes, wobei die besagten Mittel (4, 7) in der Lage sind, die fluidisierten Partikeln zu beschleunigen und entlang vorbestimmten Bahnen auf den Gegenstand zu befördern, wobei die besagte Vorrichtung dadurch gekennzeichnet ist, das sie Mittel (8, 9, 10) zur Zufuhr von Fluid umfaßt, wobei diese mindestens einen Fluidausgang (10) zwischen Gegenstand (13) und Unterlage (2) und in der Nähe der besagten Unterlage aufweisen und so beschaffen sind, das sie das besagte Fluid in einer Richtung abgeben, in der es die Bahnen der Partikel modifiziert.

8. Vorrichtung nach Anspruch 7, dadurch gekennzeichnet, daß jeder Fluidausgang (10) in einem Abstand von Gegenstand (13) von im wesentlichen zwischen 10 und 20 cm und einem Abstand von im wesentlichen zwischen 1 und 10 cm von Unterlage (2) angeordnet ist.

9. Vorrichtung nach einem der Ansprüche 7 oder 8, dadurch gekennzeichnet, das die Mittel zur Zufuhr von Fluid aus Mitteln (8, 9, 10) zur Zufuhr von Druckluft bestehen.

10. Vorrichtung nach einem der Ansprüche 7, 8 oder 9, bei der die Mittel zur Erzeugung des elektrostatischen Feldes eine mit der durch Gegenstand (13) gebildeten Erde verbundene Elektrode, eine Elektrode (4) und eine Gegenelektrode (7) umfassen, die im Verhältnis zu Gegenstand (13) auf einer bzw. der anderen Seite der isolierenden Unterlage (2) angeordnet sind, sowie eine mit der besagten Elektrode (4) und der besagten Gegenelektrode (7) verbundene Spannungsquelle, wobei die besagte Vorrichtung dadurch gekennzeichnet ist, das Elektrode (4) zwischen Unterlage (2) und Gegenstand (13) aus einer Gruppe von spiralförmig gewickelten Federn besteht.

11. Vorrichtung nach einem der Ansprüche 7 bis 10 zum Auftragen eines Überzugs auf eine kreisförmige Oberfläche, die an ihrer Peripherie Bereiche nicht ebener Oberflächen umfaßt, dadurch gekennzeichnet, das die Mittel zur Zufuhr von Fluid (8, 9, 10) einen Fluidausgang (10) umfassen, der senkrecht zur Mitte der besagten Oberfläche angebracht und so angeordnet ist, das das Fluid in orthogonaler Richtung zu der besagten Oberfläche abgegeben wird.

12. Vorrichtung nach Anspruch 11, dadurch gekennzeichnet, das sie die folgenden Teile umfaßt :
- ein Gehäuse (2), das sogenannte Innengehäuse, mit zylindrischer Form und einem Durchmesser, der dem Durchmesser der kreisförmigen Oberfläche des Gegenstandes (13) entspricht, wobei das besagte Gehäuse aus einem isolierenden Werkstoff besteht und eine Bodenwand zur Abstützung der Partikellage umfaßt,
- ein Gehäuse (1), das sogenannte Außengehäuse, zur Isolierung des Innengehäuses (2), mit einem Durchmesser, der größer als der des besagten Innengehäuses und so beschaffen ist, das das besagte Innengehäuse in dem besagten Außengehäuse Aufnahme findet, wobei zwischen den besagten Gehäusen ein interstitieller Raum belassen wird,
- eine Gegenelektrode (7), bestehend aus einer Mehrzahl von in orthogonaler Gitterform in dem interstitiellen Raum zwischen den Bodenwänden von Innengehäuse (2) und Außengehäuse (1) angeordneten Streifen.

## Claims

1. Method for electrostatic powder coating for coating an object (13) having parts with plane surfaces and parts with non-plane surfaces with powdery or granular particles, whereby this method consists in depositing a layer of particles on an insulating support (2) located opposite the object, in fluidising said layer of particles and in subjecting them to the action of an electrostatic field giving rise to lines of force for entraining said particles, said lines of force being capable of directing said particles towards the plane surfaces of object (13), said method being characterised in that the path of the particles is modified by means of at least one jet of fluid oriented in such a way as to direct said particles towards the non-plane surfaces of object (13).

2. Method according to Claim 1, characterised in that
- in a first stage the particles are subjected to the action of the electrostatic field, during a period of time suitable for coating evenly the plane surfaces of object (13),
- in a second stage the jet of fluid is applied, while maintaining the electrostatic field in operation, so as to deflect the particles towards the non-plane surfaces and coat the latter evenly,
- and the action of the electrostatic field and the jet of fluid is interrupted.

3. Method according to Claim 2, characterised in that the particles are subjected to the action of the electrostatic field during a period of time substantially between 5 and 10 seconds and then to the combined action of the field and the jet of fluid during a period of time substantially between 1 and 5 seconds.

4. Method according to one of Claims 1, 2 or 3, characterised in that the path of the particles is modified by means of a jet of compressed air.

5. Method according to Claim 4, characterised in that the compressed air is utilised at a pressure substantially between 4 and 7 bar, and that it is applied at a rate substantially between 0.1 and 0.6 m³/min and at a distance substantially between 10 and 20 centimetres from object (13).

6. Method according to one of the preceding claims, characterised in that the jet of fluid is oriented at right angles to the plane surface of object (13).

7. Device for electrostatic powder coating with a view to implementing a method according to one of Claims 1 to 6 for application of a coating of powdery or granular particles to an object (13) having parts with plane surfaces and parts with non-plane surfaces, of the type comprising an insulating particle-support (2), means capable of fluidising the particles deposited on the support and means (4, 7) for generating an electrostatic field, said means being capable of accelerating the fluidised particles and transporting them towards the object along predetermined paths, said device being characterised in that it comprises means (8, 9, 10) for supplying a fluid, said means being endowed with at least one fluid outlet (10) arranged between object (13) and support (2) in the proximity of said support and capable of delivering said fluid in a direction such as to modify the paths of the particles.

8. Device according to Claim 7, characterised in that each fluid outlet (10) is arranged at a distance substantially between 10 and 20 centimetres from object (13) and a distance substantially between 1 and 10 centimetres from support (2).

9. Device according to one of Claims 7 or 8, characterised in that the means for supplying the fluid consist of means (8, 9, 10) for supplying compressed air.

10. Device according to one of Claims 7, 8 or 9, in which the means for generating the electrostatic field comprise an electrode connected to the earth constituted by object (13), an electrode (4) and a counter-electrode (7) respectively arranged in relation to object (13) on either side of insulating support (2) and a voltage source connected to said electrode (4) and counter-electrode (7), said device being characterised in that electrode (4) arranged between support (2) and object (13) consists of an assembly of helically wound springs.

11. Device according to one of Claims 7 to 10 for application of a coating to a circular surface having parts with non-plane surfaces on its periphery, characterised in that the means for supplying fluid (8, 9, 10) comprise a fluid outlet (10) located perpendicularly in relation to the centre of said surface and arranged to deliver the fluid in a direction at right angles to said surface.

12. Device according to Claim 11, characterised in that it comprises :
- a case (2), the so-called inner case, having a cylindrical shape with a diameter conjugate with that of the circular surface of object (13), said case being made from an insulating material and comprising a base wall for supporting the layer of particles,
- a case (1), the so-called outer case, for insulating inner case (2), with a diameter larger than that of said inner case and capable of accommodating the latter while providing an interstitial space between said cases,
- a counter-electrode (7) consisting of a plurality of strips arranged so as to form an orthogonal grid within the interstitial space provided between the base walls of inner case (2) and outer case (1).
